# FASCICULE DE BREVET EUROPEEN

(11) **EP 0 359 703 B1**
(45) Date de publication et mention de la délivrance du brevet: **22.06.1994**
(21) Numéro de dépôt: 89810614.1
(22) Date de dépôt: 18.08.1989
(51) Int. Cl.: A43B 5/04

(54) **Chaussure de ski**
Skischuh
Ski boot

(30) Priorité: 15.09.1988 CH 3443/88
(43) Date de publication de la demande: 21.03.1990
(73) Titulaire: LANGE INTERNATIONAL S.A., CH-1700 Fribourg (CH)
(72) Inventeur: Perotto, Riccardo, I-31040 Venegazzu/Treviso (IT)
(74) Mandataire: Meylan, Robert Maurice

(56) Documents cités:
- EP-A- 0 106 410
- AT-B- 385 637
- FR-A- 2 498 431

## Description

La présente invention a pour objet une chaussure de ski munie d'un chausson intérieur de confort dépassant l'extrémité supérieure de la tige en matière synthétique semi-rigide munie d'au moins une boucle pour son serrage autour de la jambe, et comportant une courroie pour le serrage de la partie dépassante du chausson autour de la jambe.

De telles chaussures ont été mises sur le marché par plusieurs fabricants. On peut citer, à titre d'exemple, le modèle TSI PREFIT de LANGE et le modèle NR 981 de NORDICA. Le prolongement du chausson au-dessus de la tige, sur l'avant de celle-ci, a pour but d'améliorer le confort du skieur dont la jambe, lorsqu'elle est en flexion, vient s'appuyer en avant contre le chausson. La courroie a pour but d'assurer une tenue suffisante du chausson lors de cet appui en avant. Dans ces chaussures, la courroie serrant la partie dépassante du chausson est indépendante de la tige de la chaussure et agit uniquement sur le chausson, de telle sorte que la qualité de l'appui est limitée par la souplesse du chausson qui a tendance a fléchir trop facilement vers l'avant, réduisant ainsi la tenue du pied et le guidage du ski.

Du document FR-A-2 498 431, on connaît une chaussure de ski comportant une pièce en forme de gouttière articulée sur la coque, s'étendant très haut sur l'avant de la jambe et destinée à répartir les efforts sur la cheville et la jambe. Cette gouttière est attachée à la jambe par une sangle passant derrière la jambe en entourant également le haut d'un chausson de confort. A l'avant, la gouttière présente une fente d'élasticité recouvrant une languette de rembourrage. L'appui avant de la languette de rembourrage dans la partie supérieure de la gouttière n'est assuré que par la partie fendue de celle-ci.

La présente invention a pour but d'améliorer la tenue de la jambe au niveau de la partie dépassante du chausson, sans pour autant limiter le confort de l'appui avant du tibia contre le bord supérieur de la tige de la chaussure.

La chaussure de ski selon l'invention est caractérisée par le fait que le bord supérieur de la tige de la chaussure est muni de deux oreilles prolongeant la tige de chaque côté de la chaussure, ces oreilles étant munies chacune d'un passant pour le passage de ladite courroie de serrage vers l'avant du chausson.

La courroie étant attachée à la tige de la chaussure, le chausson ne peut plus se déplacer vers l'avant sans la tige, d'où une meilleure tenue de la jambe en appui avant. Par ailleurs, la souplesse de la courroie et la possibilité de régler la tension de cette courroie permet d'obtenir, sans restriction, le confort souhaité.

La courroie est de préférence fixée sous tension par accrochage de l'une de ses faces sur l'autre face par un système de type VELCRO (marque déposée).

Le dessin présenté, à titre d'exemple, a deux formes d'exécution de l'invention.

La figure 1 est une vue partielle d'une chaussure selon la première forme d'exécution.

La figure 2 est une vue de la partie modifiée selon la seconde forme d'exécution.

La figure 3 est une vue partielle de la figure 1 avec une courroie de retenue.

La figure 1 représente partiellement une chaussure de ski en matière synthétique comprenant une partie inférieure ou empeigne munie de deux boucles de serrage 2 et 3 et une tige 4 munie de deux colliers 5 et 6 serrables au moyen de deux boucles 7 et 8 sur une languette 9 solidaire de la partie 1. A l'intérieur de la chaussure est disposé un chausson de confort 10 muni d'une languette 11. Ce chausson de confort, en matière souple et moelleuse, dépasse le bord supérieur de la tige 4 relativement rigide, pour empêcher que la jambe vienne s'appuyer directement sur le bord de cette tige, en particulier le bord intérieur 12, en créant des pressions localisées douloureuses. La partie supérieure du chausson est munie extérieurement d'un revêtement extérieur en plastique.

La tige 4 de la chaussure est munie à l'arrière d'un spoiler 13 pour l'appui arrière de la jambe. La tige 4 est en outre munie de deux oreilles 14 et 15 prolongeant la tige vers le haut de chaque côté de celle-ci, légèrement en avant de l'axe de la tige 4. Ces oreilles 14 et 15 sont munies d'une fente verticale 16, respectivement 17, formant passant dans lesquelles passe une courroie 18 (fig. 3) dont une extrémité est munie d'un plot de retenue 19, retenant cette extrémité de la courroie 18 contre l'oreille 15 lorsqu'on tire sur la courroie. La courroie 18 est de préférence du type VELCTO (marque déposée), c'est-à-dire que l'une de ses faces est couverte de microcrochets venant s'accrocher dans les microboucles recouvrant l'autre face. La courroie est non élastique, par exemple en matière plastique telle du PVC souple. La courroie étant fixée à la tige, elle assure un appui non élastique de la jambe vers l'avant, et par conséquent une bonne tenue de la jambe.

Dans la seconde forme d'exécution représentée dans la figure 2, les fentes verticales 16 et 17 sont remplacées par des boucles métalliques 24 et 25 montées sur des charnières 20 et 21 fixées aux oreilles 14 et 15 par des rivets 22 et 23. Les boucles 24 et 25 étant en avant des oreilles 14 et 15, ces dernières seront de préférence situées un peu plus en arrière que dans la première forme d'exécution.

## Revendications

1. Chaussure de ski munie d'un chausson intérieur de confort (10) dépassant l'extrémité supérieure de la tige en matière synthétique semi-rigide (4) munie d'au moins une boucle (7, 8) pour son serrage autour de la jambe, et comportant une courroie (18) pour le serrage de la partie dépassante du chausson autour de la jambe, caractérisée par le fait que le bord supérieur de la tige de la chaussure est munie de deux oreilles (14, 15) prolongeant la tige de chaque côté de la chaussure, ces oreilles étant munies chacune d'un passant (16, 17; 24, 25) pour le passage de ladite courroie de serrage (18) vers l'avant du chausson (10).

2. Chaussure selon la revendication 1, caractérisée par le fait que l'une au moins des extrémités de la courroie est munie d'une butée (19) pour retenir cette extrémité sur l'oreille correspondante.

3. Chaussure selon la revendication 2, caractérisée par le fait que la courroie est du type à fixation par accrochage d'une surface munie de microcrochets sur une surface munie de microboucles.

## Claims

1. Ski boot equipped with an inner comfort boot (10) passing beyond the upper end of the shaft made of synthetic semi-rigid material (4) equipped with at least one buckle (7, 8) for its clamping around the leg, and comprising a strap (18) for the clamping of the proud part of the inner boot around the leg, characterized in that the upper edge of the shaft of the boot is equipped with two lugs (14, 15) which extend the shaft on each side of the boot, these lugs each being equipped with a loop (16, 17; 24, 25) for the passage of said clamping strap (18) towards the front of the boot (10).

2. Boot according to Claim 1, characterized in that at least one of the ends of the strap is equipped with a stop (19) for retaining this end on the corresponding lug.

3. Boot according to Claim 2, characterized in that the strap is of the type which is fixed by fastening a surface equipped with micro-hooks on a surface equipped with micro-eyes.

## Patentansprüche

1. Skischuh mit einem Komfort-Innenschuh (10), der den oberen Rand des aus halbsteifem Kunststoff hergestellten Schaftes (4) überragt, welcher wenigstens eine Schnalle (7, 8) zum Umspannen des Beines besitzt und ein Band (18) zum Festziehen des überragenden Teils des Innenschuhs um das Bein aufweist, dadurch gekennzeichnet, dass der obere Rand des Schuhschaftes zwei Ohren (14, 15) aufweist, die den Schaft auf jeder Seite des Schuhes verlängern, wobei diese Ohren jeweils eine Durchlassöffnung (16, 17, 24, 25) aufweisen, um das genannte Festziehband (18) nach vorne des inneren Schuhes durchzulassen.

2. Skischuh gemäss Anspruch 1, dadurch gekennzeichnet, dass wenigstens das eine der Enden des Bandes einen Anschlag (19) aufweist, um dieses Ende am jeweiligen Ohr festzuhalten.

3. Skischuh gemäss Anspruch 2, dadurch gekennzeichnet, dass das Band von dem Typ ist, in dem eine Fläche mit Mikrohaken sich in eine Fläche mit Mikroschleifen einhängt.
